# FASCICULE DE BREVET EUROPEEN

(11) **EP 0 874 761 B1**
(45) Date de publication et mention de la délivrance du brevet: **20.10.1999**
(21) Numéro de dépôt: 97900238.3
(22) Date de dépôt: 07.01.1997
(51) Int. Cl.: B65D 47/20, B65D 83/14

(54) **EMBOUT DE DISTRIBUTION DE PRODUITS LIQUIDES OU PATEUX**
AUSGIESSER FÜR FLÜSSIGE ODER PASTÖSE PRODUKTE
NOZZLE FOR DISPENSING A LIQUID OR PASTY MATERIAL

(30) Priorité: 08.01.1996 FR 9600120
(43) Date de publication de la demande: 04.11.1998
(73) Titulaire: S O F A B Société Anonyme, F-76470 Le Tréport (FR)
(72) Inventeur: BOUGAMONT, Jean-Louis, F-76260 Eu (FR); HENNEMANN, Pascal, F-76260 Eu (FR)
(74) Mandataire: Busnel, Jean-Benoît
(86) Numéro de dépôt international: FR9700021
(87) Numéro de publication internationale: WO9725253

(56) Documents cités:
- CH-A- 178 923
- FR-A- 627 319
- FR-A- 967 501
- FR-A- 2 203 752
- FR-A- 2 662 424
- GB-A- 2 048 827
- US-A- 1 862 794
- US-A- 1 888 007
- US-A- 2 039 952
- US-A- 2 140 247
- US-A- 2 168 297

## Description

La présente invention concerne un embout de distribution de produits liquides ou pâteux.

Il existe déjà des embouts de distribution destinés à être montés sur des réservoirs et susceptibles d'être mis sous pression.

Généralement, le clapet d'échappement est situé à l'intérieur du mécanisme de la pompe assurant l'évacuation du produit. Cette pompe est actionnée par un poussoir formant l'embout-diffuseur.

Cependant, l'embout étant monté en aval du clapet d'échappement, il reste un volume de produit exposé à l'air entre ledit clapet et l'orifice d'éjection de l'embout.

Dans certains domaines d'application et notamment en pharmacie et en cosmétique, ce volume de produit qui n'est pas protégé de l'atmosphère extérieure peut être contaminé par la pollution bactérienne ou bien sécher et obstruer ainsi le conduit d'éjection.

Dans ces conditions, le produit restant dans le réservoir devient inutilisable.

Pour remédier à cette difficulté, le CH-A-178923 propose un embout comprenant
- une douille pourvue, d'une part d'une extrémité de raccordement au réservoir et d'autre part, d'un orifice d'éjection,
- un obturateur mobile logé à l'intérieur de ladite douille, constitué d'une tige portant, à son extrémité externe, un bouchon formant avec l'orifice d'éjection, un clapet d'échappement, et à son extrémité interne, une paroi transversale ménageant un passage pour le produit et coopérant avec des moyens de rappel élastique de l'obturateur mobile vers une position de fermeture où le bouchon est engagé de manière étanche dans l'orifice d'éjection.

Toutefois, l'obturateur étant actionné manuellement, le différentiel de pression qui commande tant l'ouverture que la fermeture du clapet d'échappement, est faible (de l'ordre de 0,1 bar).

Il en résulte qu'après relâchement de l'obturateur et fermeture du clapet d'échappement, l'étanchéité n'est pas suffisamment forte pour que toute reprise d'air soit évitée.

Dans ces conditions, il subsiste un risque de pollution du produit.

La présente invention a pour but de résoudre ce problème technique de manière satisfaisante en améliorant l'étanchéité de l'embout en vue de l'utiliser pour des produits stériles.

Ce but est atteint, selon l'invention, au moyen d'un embout destiné à être monté sur un réservoir, susceptible d'être mis sous pression du type comprenant
- une douille pourvue, d'une part d'une extrémité de raccordement au réservoir et d'autre part, d'un orifice d'éjection,
- un obturateur mobile logé à l'intérieur de ladite douille, constitué d'une tige portant, à son extrémité externe, un bouchon formant avec l'orifice d'éjection, un clapet d'échappement, et à son extrémité interne, une paroi transversale ménageant un passage pour le produit et coopérant avec des moyens de rappel élastique de l'obturateur mobile vers une position de fermeture où le bouchon est engagé de manière étanche dans l'orifice d'éjection, caractérisé en ce qu'il comprend en outre, un clapet d'admission constitué d'une lèvre périphérique déformable disposé dans le passage annulaire pour le produit autour de l'obturateur mobile et divisant de manière étanche l'espace à l'intérieur de la douille en un compartiment amont et un compartiment aval.

Selon un mode de réalisation avantageux, ladite lèvre est solidaire de la tige et son extrémité libre est, en position de fermeture du clapet, en contact d'appui contre la paroi interne de la douille.

Selon un mode de réalisation particulier, ladite lèvre est portée par une couronne coaxiale à la tige.

De préférence, ladite paroi transversale est réalisée d'une seule pièce avec ladite couronne.

Selon un autre mode de réalisation, l'extrémité amont de la lèvre est solidaire de la tige.

Selon encore un autre mode de réalisation, ladite paroi transversale est élastiquement déformable et est retenue par son bord périphérique à l'extrémité de raccordement de la douille en formant ainsi un moyen de rappel élastique de l'obturateur.

Selon une caractéristique avantageuse, ladite tige est axiale et définit, avec la paroi transversale, un épaulement périphérique.

Selon une variante de réalisation, lesdits moyens de rappel élastique comprennent un ressort hélicoïdal entourant la tige de l'obturateur en prenant appui, par son extrémité arrière, sur l'épaulement et par son extrémité avant, sur la paroi interne de la douille.

Selon une caractéristique particulière de cette variante, l'extrémité avant du ressort prend appui sur des nervures longitudinales s'étendant le long de la paroi interne de la douille.

Selon une autre caractéristique de cette variante l'extrémité avant du ressort prend appui dans le fond d'une gorge annulaire, ménagée sur la paroi interne de la douille et délimitée sur son bord interne par un collet de guidage de la tige.

Selon un autre mode de réalisation, le bouchon est constitué, d'une part, d'un corps dont la face latérale, en position de fermeture, est en appui étanche contre le bord intérieur de l'orifice d'éjection, et d'autre part, d'une tête faisant saillie à l'extérieur de la douille.

Selon une variante spécifique, l'orifice d'éjection a un profil tronconique correspondant à celui du corps du bouchon. Le cas échéant, le bord intérieur de l'orifice d'éjection est pourvu d'un jonc annulaire sur lequel la face latérale du corps du bouchon vient en appui étanche lors de sa fermeture.

Selon encore un autre mode de réalisation, la douille a un profil en ogive et la tête du bouchon a un profil curviligne dont la courbure est déterminée de façon à assurer une continuité d'aspect du profil en ogive.

Selon encore d'autres caractéristiques, l'extrémité de raccordement de la douille comporte sur la paroi interne des nervures formant butée pour la paroi transversale.

Selon encore une autre caractéristique, ladite tige est rendue solidaire de la paroi transversale en étant engagée dans un manchon serrant portant ladite paroi.

De préférence, l'embout comprend en outre, un capot amovible destiné à coiffer la douille et dont le sommet vient en appui par sa face interne contre le bouchon pour garantir l'étanchéité de la fermeture.

Il est aussi possible de prévoir que ladite paroi transversale se prolonge vers le réservoir par un ergot engagé dans un manchon faisant saillie à l'intérieur dudit réservoir.

L'embout de l'invention possède une combinaison de deux clapets permettant la maîtrise de l'étanchéité, ce qui préserve l'intégralité du contenu du réservoir de tout contact avec l'atmosphère extérieure et écarte ainsi les risques de dégradation ou de contamination bactérienne du produit. Cet embout peut être monté de façon simple sur le réservoir par l'intérieur ou par l'extérieur, directement ou indirectement par l'intermédiaire d'un raccord.

Le produit qui se trouve dans le compartiment amont de l'embout est protégé de la même façon et avec la même éfficacité que s'il était dans le réservoir.

Les deux clapets qui sont montés sur la même pièce fonctionnent dans le même sens mais avec des déplacements orientés selon des axes distincts.

La génération d'une pression, au-delà d'un certain seuil, au sein du produit, et à l'intérieur du réservoir, provoque le déplacement de l'obturateur et l'éjection du produit. En deçà de ce seuil, l'obturateur est en position de fermeture étanche sur l'embout par action des moyens de rappel.

En outre, la structure de l'embout interdit toute sortie et toute fuite accidentelle du produit vers l'extérieur. Le capot coiffant la douille et appuyant sur le bouchon de l'obturateur maintient celui-ci en position de fermeture étanche contre le siège du clapet. Cette disposition garantit l'étanchéité de l'embout même si une pression est générée de manière accidentelle au sein du produit dans le réservoir.

L'invention sera mieux comprise à la lecture de la description qui va suivre accompagnée des dessins sur lesquels :
- la figure 1 est une vue en coupe longitudinale d'un premier mode de réalisation de l'embout de l'invention, en position de fermeture et monté sur un réservoir,
- la figure 2 est une vue en coupe longitudinale de l'embout de la figure 1, en position d'ouverture,
- la figure 3 est une vue en coupe du capot coiffant la douille représentée, quant à elle, en vue extérieure, et en position de fermeture,
- la figure 4 est une vue en coupe d'un second mode de réalisation de l'embout,
- les figures 5a et 5b représentent des vues en coupe d'un troisième mode de réalisation de l'embout de l'invention respectivement en position de fermeture et d'ouverture.

L'embout E représenté sur la figure 1 est destiné à être monté sur un réservoir R qui est ici formé d'une poche souple remplie de produit liquide ou pâteux P et qui est fixée hermétiquement à un raccord D.

La poche R est susceptible d'être mise sous pression soit par action manuelle directe, soit par le biais de palettes T montées coulissantes sur un montant M solidaire au raccord D. De cette façon, la poche R est maintenue à l'intérieur d'une structure rigide.

Selon l'invention, l'embout E comporte une douille 1 pourvue, d'une part d'une extrémité 11 de raccordement au raccord D de la poche R, via une bague B, et d'autre part d'un orifice d'éjection 10.

L'embout E comporte en outre, un obturateur mobile 2, logé à l'intérieur de la douille 1 en ménageant un passage pour le produit P, depuis le raccord D jusqu'à l'orifice d'éjection 10.

L'obturateur 2 est constitué d'une tige 21 portant à son extrémité externe un bouchon 20 formant avec l'orifice d'éjection 10, un clapet d'échappement.

L'extrémité interne de la tige 21 est pourvue d'une paroi transversale rigide 22 coopérant avec des moyens de rappel de l'obturateur. La paroi 22 est rendue solidaire de la tige 21 en étant, soit réalisée d'une seule pièce avec celle-ci, soit, comme représenté sur les figures 1 et 2, en étant portée par un manchon serrant 24 réalisé sous forme d'une pièce séparée, dans lequel est engagée l'extrémité interne de la tige 21.

Dans le mode de réalisation représenté, la tige 21 est axiale et définit avec, la paroi 22, un épaulement périphérique 22a qui se prolonge radialement en direction de la paroi interne de la douille 1 par une lèvre périphérique 23 élastiquement déformable formant clapet d'admission. La lèvre 23 est réalisée d'une seule pièce avec la paroi 22 et le manchon 24 en formant une couronne. En position de fermeture du clapet, la lèvre 23 divise ainsi de manière étanche, le passage pour le produit en un compartiment amont situé du côté de l'extrémité 11 de la douille 1 susceptible de communiquer avec le réservoir R et un compartiment aval susceptible de communiquer avec l'extérieur, par l'orifice 10.

La lèvre 23 forme ainsi une couronne coaxiale solidaire de la tige 21 par son extrémité amont tandis que son extrémité libre aval est, dans la position de fermeture représentée figure 1, en contact d'appui contre la paroi interne de la douille 1.

L'obturateur 2 est, ici, équipé de moyens de rappel formés d'un ressort.

Le ressort de rappel 3 entoure coaxialement la tige 21 et prend appui par sa spire d'extrémité arrière sur l'épaulement 22a, en rappelant, ainsi, l'obturateur mobile 2 dans sa position de fermeture. La spire d'extrémité avant du ressort 3 prend appui sur des nervures longitudinales 12, s'étendant sur la paroi interne de la douille 1 au voisinage de l'orifice 10 avec une longueur déterminée en fonction des caractéristiques du ressort. Le bouchon 20 est constitué d'un corps 20a dont la face latérale est, en position de fermeture, en appui étanche contre le bord intérieur 10a de l'orifice d'éjection 10 formant ainsi le siège du clapet d'échappement. Le contact d'appui étanche est ainsi réalisé entre deux surfaces coniques. Il est possible de prévoir, dans un autre mode de réalisation (non représenté) un jonc annulaire, réalisé sur le bord intérieur 10a de l'orifice d'éjection 10. Le contact est alors assuré entre la face latérale du corps 20a du bouchon 20 et ce jonc, et se réduit ainsi à une ligne circulaire, ce qui renforce l'appui étanche. Le corps 20a se prolonge par une tête 20b qui fait saillie vers l'avant à l'extérieur de la douille 1.

De préférence, l'orifice d'éjection 10 a un profil tronconique correspondant à celui du corps 20a du bouchon 20.

La douille 1 a un profil en ogive, tandis que la tête 20b du bouchon 20 possède un profil curviligne dont la courbure est déterminée de façon à assurer une continuité d'aspect du profil en ogive.

Lorsque la pression du produit P s'exerce sur la face latérale du corps 20a du bouchon 20, l'obturateur 2 se déplace vers l'avant à partir de sa position arrière de fermeture où le bouchon 20 est engagé et retenu de manière étanche dans l'orifice d'éjection 10.

Ce déplacement ne peut s'effectuer qu'à la condition que la pression exercée dépasse un seuil déterminé par le tarage du ressort hélicoïdal 3 qui se comprime sous l'effet de la poussée. Le produit P déforme alors élastiquement la lèvre 23 et pénètre en contournant latéralement la paroi 22 dans le compartiment aval. Puis à l'intérieur du compartiment aval, le produit P se dirige au travers des spires du ressort 3, dans l'espace compris entre la paroi interne de la douille 1 d'une part et le manchon 24 et/ou la tige 21 de l'obturateur 2 d'autre part, vers l'orifice d'éjection 10 en poussant et en contournant le corps 20a du bouchon 20 avant de s'échapper à l'extérieur.

On peut régler le mécanisme d'éjection en prévoyant, par exemple, que le ressort 3 soit encore légèrement comprimé en position de fermeture de l'obturateur de façon à renforcer l'étanchéité.

Dans ce cas, c'est l'appui forcé de la face latérale du corps 20a du bouchon 20 contre le bord intérieur 10a de l'orifice d'éjection 10 qui retient l'obturateur vers l'avant en position de fermeture.

Selon une variante, on peut prévoir que l'extrémité de raccordement 11 de la douille 1 ou le raccord D, comporte sur sa paroi interne des nervures 11a formant des butées arrières pour la paroi 22 lors du retour de l'obturateur en position de fermeture.

Dans la variante représentée, les nervures 11a sont formées pu les bords du raccord D.

Sur la figure 3, l'embout est pourvu d'un capot amovible 4 destiné à coiffer la douille 1.

Le sommet du capot 4 comporte une partie en creux 40 où la paroi est amincie et qui vient en appui, pu sa face interne, contre la tête 20b du bouchon 20 pour garantir l'étanchéité de la fermeture.

Le capot 4 est, par exemple, vissé, à l'extérieur, sur l'extrémité 11 de raccordement de la douille 1, ou sur une bague extérieure ou, comme représenté sur la figure 3, directement sur la paroi du réservoir rigide R.

A cet effet, la paroi du réservoir R est pourvue de nervures N formant des filets qui coopèrent avec des nervures 41 correspondantes, ménagées sur la paroi interne du capot 4, pour assurer le vissage.

La position et la géométrie des nervures 41 et N sont déterminées, de façon à assurer l'appui de la partie en creux 40 sur le bouchon 20 en fin de vissage.

Le capot est, le cas échéant, pourvu d'un élément raidisseur interne 42 (voir figures 5a, 5b) prenant appui sur la partie supérieure du récipient R.

Dans le mode de réalisation de la figure 4, la paroi 22, portant la lèvre périphérique 23 du clapet d'admission, se prolonge vers le réservoir R par un ergot 25, qui est engagé dans un manchon 5, lui-même logé dans le raccord D et faisant saillie à l'intérieur du reservoir R.

Le manchon 5 est, le cas échéant, solidaire de la paroi interne de l'extrémité de raccordement 11 de la douille 1 ou du raccord D (voir figures 5a, 5b). L'extrémité de raccordement 11 est, ici, vissée sur le raccord D et possède une collerette périphérique 11a.

Le manchon 5 comporte un épaulement 50 disposé en regard de la face arrière 24 de la paroi 22.

Dans ce mode de réalisation, l'extrémité avant du ressort 3 prend appui dans le fond d'une gorge annulaire 13, ménagée sur la paroi interne du sommet de la douille 1. La gorge 13 est délimitée sur son bord interne par un collet 14 assurant le guidage de la tige 21, lors de son mouvement axial. Le bord interne libre 14a du collet 14 peut aussi servir de butée pour le manchon 24, lors de son déplacement axial avec la tige 21. Dans le cas où la lèvre 23 est très longue (comme dans le mode de réalisation des figures 5a, 5b) son extrémité libre peut s'engager, au moins partiellement dans la gorge 13 lorsque l'obturateur 2 est en position ouverte.

Lorsque la pression augmente dans le réservoir R, le produit P passe par l'espace libre annulaire délimité par le manchon 5, d'une part, et l'ergot 25, d'autre part, pour atteindre le compartiment amont de la douille 1.

Cet espace est étroit mais il est adapté à la viscosité du produit P de façon à freiner son écoulement depuis le réservoir R vers le volume intérieur de la douille 1

Puis, le produit déforme la lèvre 23 et pénètre dans le compartiment aval de la douille 1.

Il exerce ensuite une poussée sur le bouchon 20, qui se déplace axialement vers l'extérieur de l'orifice 10. Ce mouvement comprime le ressort 3 et libère ainsi un passage pour le produit P vers l'extérieur entre la tige 21 et le collet 14.

Dans le mode de réalisation représenté sur les figures 5a et 5b, la paroi transversale 22 est élastiquement déformable et est retenue à l'extrémité de raccordement 11 de la douille 1 en formant ainsi un moyen de rappel élastique de l'obturateur 2. La paroi 22 et la lèvre 23 sont réunies par un collier central 26 qui est serré sur un étranglement 21a de la tige 21.

La paroi 22 est ajourée de façon à ménager des passages pour le produit P entre le réservoir R et le compartiment amont de la douille.

## Revendications

1. Embout de distribution d'un produit (P) liquide ou pâteux destiné à être monté sur un réservoir (R) susceptible d'être mis sous pression du type comprenant,
- une douille (1) pourvue, d'une part d'une extrémité de raccordement (11) au réservoir (R) et d'autre part, d'un orifice d'éjection (10),
- un obturateur mobile (2) logé à l'intérieur de ladite douille (1), constitué d'une tige (21) portant, à son extrémité externe, un bouchon (20) formant avec l'orifice d'éjection (10), un clapet d'échappement, et à son extrémité interne, une paroi transversale (22) ménageant un passage pour le produit (P)et coopérant avec des moyens de rappel élastique (3) de l'obturateur mobile (2) vers une position de fermeture où le bouchon (20) est engagé de manière étanche dans l'orifice d'éjection (10), caractérisé en ce qu'il comprend en outre, un clapet d'admission constitué d'une lèvre périphérique (23) déformable disposée dans le passage annulaire pour le produit autour de l'obturateur mobile (2) et divisant de manière étanche l'espace à l'intérieur de la douille (1) en un compartiment amont et un compartiment aval.

2. Embout selon la revendication 1, caractérisé en ce que ladite lèvre (23) est solidaire de la tige (21) et son extrémité libre est, en position de fermeture du clapet, en contact d'appui contre la paroi interne de la douille (1).

3. Embout selon la revendication 1 ou 2, caractérisé en ce que ladite lèvre (23) est portée par une couronne coaxiale à la tige (21).

4. Embout selon la revendication 3, caractérisé en ce que ladite paroi transversale (22) est réalisée d'une seule pièce avec ladite couronne.

5. Embout selon l'une des revendications précédentes, caractérisé en ce que l'extrémité amont de l'obturateur mobile (2) est solidaire de la tige (21).

6. Embout selon l'une des revendications précédentes, caractérisé en ce que ladite paroi transversaie (22) est élastiquement déformable et est retenue par son bord périphérique à l'extremité de raccordement (11) de la douille (1) en formant ainsi un moyen de rappel élastique de l'obturateur (2).

7. Embout selon la revendication 1 caractérisé en ce que ladite tige (21) est axiale et définit avec la paroi transversale (22), un épaulement périphérique (22a).

8. Embout selon la revendication 7, caractérisé en ce que lesdits moyens de rappel élastique (3) comprennent un ressort hélicoïdal entourant la tige (21) de l'obturateur (2) en prenant appui, par son extrémité arrière, sur l'épaulement (22a), et par son extrémité avant, sur la paroi interne de la douille (1).

9. Embout selon la revendication 8, caractérisé en ce que l'extrémité avant du ressort (3) prend appui sur des nervures longitudinales (12) s'étendant le long de la paroi interne de la douille (1).

10. Embout selon la revendication 8, caractérisé en ce que l'extrémité avant du ressort (3), prend appui dans le fond d'une gorge annulaire (13) ménagée sur la paroi interne de la douille (1) et délimitée sur son bord interne par un collet (14) de guidage.de la tige (21).

11. Embout selon l'une des revendications précédentes, caractérisé en ce que ledit bouchon (20) est constitué, d'une part, d'un corps (20a) dont la face latérale est, en position de fermeture, en appui étanche contre le bord intérieur (10a) de l'orifice d'éjection (10) et, d'autre part, d'une tête (20b) faisant saillie à l'extérieur de la douille (1).

12. Embout selon la revendication 11, caractérisé en ce que l'orifice d'éjection (10) a un profil tronconique correspondant à celui du corps (20a) du bouchon (20).

13. Embout selon l'une des revendications 11 ou 12, caractérisé en ce que le bord intérieur (10a) de l'orifice d'éjection (10) est pourvu d'un jonc annulaire sur lequel la face latérale du corps du bouchon (20) vient en appui étanche lors de sa fermeture.

14. Embout selon l'une des revendications 11 à 13, caractérisé en ce que la douille (1) a un profil en ogive et la tête (20b) du bouchon (20) a un profil curviligne dont la courbure est déterminée de façon à assurer une continuité d'aspect du profil en ogive.

15. Embout selon l'une des revendications précédentes, caractérisé en ce que l'extrémité de raccordement (11) de la douille (1) comporte sur la paroi interne, des nervures (11a) formant butée pour la paroi transversale (22).

16. Embout selon l'une des revendications précédentes, caractérisé en ce que ladite tige (21) est rendue solidaire de la paroi transversale (22) en étant engagée dans un manchon serrant (24) portant ladite face.

17. Embout selon l'une des revendications précédentes, caractérisé en ce qu'il comprend, en outre, un capot amovible (4) destiné à coiffer la douille (1) et dont le sommet vient en appui, par sa face interne, contre le bouchon (20) pour garantir l'étanchéité de la fermeture.

18. Embout selon l'une des revendications précédentes, caractérisé en ce que ladite paroi transversale (22) se prolonge vers le réservoir (R) par un ergot (25) engagé dans un manchon (5) faisant saillie à l'intérieur dudit réservoir.

## Claims

1. A nozzle for dispensing a liquid or semi-liquid substance (P) and designed to be mounted on a tank (R) suitable for being put under pressure, the nozzle being of the type comprising:
a thimble (1) provided firstly with a coupling end (11) for coupling to the tank (R) and secondly with an ejection orifice (10); and
a moving shutter (2) housed inside said thimble (1), the shutter being constituted by a rod (21) carrying a plug (20) at its outer end which co-operates with the ejection orifice (10) to form a delivery valve, and carrying a transverse wall (22) at its inner end that leaves a passage for the substance (P) and that co-operates with resilient return means (3) for returning the moving shutter (2) towards a closed position in which the plug (20) is engaged in sealed manner in the delivery orifice (10), the nozzle being characterized in that it further comprises an admission valve constituted by a deformable peripheral lip (23) disposed in the annular passage for the substance around the moving shutter (2), and subdividing the space inside the thimble (1) in sealed manner into an upstream compartment and a downstream compartment.

2. A nozzle according to claim 1, characterized in that said lip (23) is secured to the rod (21) and, in the closed position of the valve, the free end of the rod is in bearing contact against the inside wall of the thimble (1).

3. A nozzle according to claim 1 or 2, characterized in that said lip (23) is carried by a ring that is coaxial with the rod (21).

4. A nozzle according to claim 3, characterized in that said transverse wall (22) is integrally formed with said ring.

5. A nozzle according to one of the preceding claims, characterized in that the upstream end of the moving shutter (2) is secured to the rod (21).

6. A nozzle according to one of the preceding claims, characterized in that said transverse wall (22) is resiliently deformable and is retained by its peripheral edge at the coupling end (11) of the thimble (1), thereby forming resilient return means for the shutter (2).

7. A nozzle according to claim 1, characterized in that said rod (21) is axial and together with the transverse wall (22) it defines a peripheral shoulder (22a).

8. A nozzle according to claim 7, characterized in that said resilient return means (3) comprise a helical spring surrounding the rod (21) of the shutter (2) and having a rear end bearing against the shoulder (22a) and a front end bearing against the inside wall of the thimble (1).

9. A nozzle according to claim 8, characterized in that the front end of the spring (3) bears against longitudinal ribs (12) extending along the inside wall of the thimble (1).

10. A nozzle according to claim 8, characterized in that the front end of the spring (3) bears against the bottom of an annular groove (13) formed in the inside wall of the thimble (1) and defined on its inside edge by a collar (14) for guiding the rod (21).

11. A nozzle according to one of the preceding claims, characterized in that said plug (20) is constituted firstly by a body (20a) whose side face in the closed position is pressed in sealed manner against the inside edge (10a) of the ejection orifice (10), and secondly by a head (20b) projecting to the outside of the thimble (1).

12. A nozzle according to claim 11, characterized in that the ejection orifice (10) has a frustoconical profile corresponding to the profile of the body (20a) of the plug (20).

13. A nozzle according to claim 11 or 12, characterized in that the inside edge (10a) of the ejection orifice (10) is provided with an annular ring against which the side face of the plug body (20) bears in sealed manner when closed.

14. A nozzle according to one of claims 11 to 13, characterized in that the thimble (1) has a bullet-shaped profile, and the head (20b) of the plug (20) has a curvilinear profile of curvature defined so as to appear to continue the bullet-shaped profile.

15. A nozzle according to one of the preceding claims, characterized in that the coupling end (11) of the thimble (1) has ribs (11a) on its inside wall constituting an abutment for the transverse wall (22).

16. A nozzle according to one of the preceding claims, characterized in that said rod (21) is secured to the transverse wall (22) by being engaged in a clamping sleeve (24) carrying said face.

17. A nozzle according to one of the preceding claims, characterized in that it further comprises a removable cap (4) designed to cover the thimble (1) and having an end wall whose inside face bears against the plug (20) so as to guarantee that it is sealed in the closed position.

18. A nozzle according to one of the preceding claims, characterized in that said transverse wall (22) extends towards the tank (R) by means of a stud (25) engaged in a sleeve (5) projecting into said tank.

## Patentansprüche

1. Ausgießer für ein flüssiges oder pastöses Produkt (P) zum Aufsetzen auf einen unter Druck setzbaren Behälter (R), umfassend
- eine Hülse (1), die einerseits mit einem Verbindungsende (11) zum Behälter (R) und andererseits mit einer Ausgießöffnung (10) versehen ist,
- eine im Inneren der Hülse (1) befindliche bewegliche Verschlußeinrichtung (2), die durch eine Stange (21) gebildet ist, welche an ihrem äußeren Ende einen mit der Ausgießöffnung (10) ein Ausflußventil bildenden Stöpsel (20) und an ihrem inneren Ende eine querlaufende Wand (22) aufweist, die einen Durchlaß für das Produkt (P) bildet und mit elastischen Rückholeinrichtungen (3) der beweglichen Verschlußeinrichtung (2) in Richtung einer Schließposition zusammenwirkt, in welcher der Stöpsel (20) auf dichte Weise in der Ausgießöffnung (10) eingesetzt ist, dadurch gekennzeichnet, daß er weiters ein Einlaßventil umfaßt, welches durch eine verformbare Umfangslippe (23) gebildet ist, die im ringförmigen Durchlaß für das Produkt um die bewegliche Verschlußeinrichtung (2) angeordnet ist und den Raum innerhalb der Hülse (1) auf dichte Weise in ein stromaufwärtiges und ein stromabwärtiges Abteil unterteilt.

2. Ausgießer nach Anspruch 1, dadurch gekennzeichnet, daß die Lippe (23) mit der Stange (21) verbunden ist und sich ihr freies Ende in der Schließstellung des Ventils in Anlagekontakt an der Innenwand der Hülse (1) befindet.

3. Ausgießer nach Anspruch 1 oder 2, dadurch gekennzeichnet, daß die Lippe (23) von einem zur Stange (21) koaxialen Kranz getragen ist.

4. Ausgießer nach Anspruch 3, dadurch gekennzeichnet, daß die querlaufende Wand (22) mit dem Kranz einstückig ausgeführt ist.

5. Ausgießer nach einem der vorhergehenden Ansprüche, dadurch gekennzeichnet, daß das stromaufwärtige Ende der beweglichen Verschlußeinrichtung (2) mit der Stange (21) verbunden ist.

6. Ausgießer nach einem der vorhergehenden Ansprüche, dadurch gekennzeichnet, daß die querlaufende Wand (22) elastisch verformbar und mit ihrem Umfangsbord unter Bildung einer elastischen Rückholeinrichtung für die Verschlußeinrichtung (2) ain Verbindungsende (11) der Hülse (1) gehalten ist.

7. Ausgießer nach Anspruch 1, dadurch gekennzeichnet, daß die Stange (21) axial ist und mit der querlaufenden Wand (22) eine periphere Schulter (22a) definiert.

8. Ausgießer nach Anspruch 7, dadurch gekennzeichnet, daß die elastischen Rückholeinrichtungen (3) eine Schraubenfeder umfassen, die die Stange (21) der Verschlußeinrichtung (2) umgibt, wobei sie mit ihrem hinteren Ende auf der Schulter (22a) und mit ihrem vorderen Ende an der Innenwand der Hülse (1) abgestützt ist.

9. Ausgießer nach Anspruch 8, dadurch gekennzeichnet, daß das vordere Ende der Feder (3) auf Längsrippen (12) abgestützt ist, die sich entlang der Innenwand der Hülse (1) erstrecken.

10. Ausgießer nach Anspruch 8, dadurch gekennzeichnet, daß das vordere Ende der Feder (3) am Boden einer ringförmigen Nut (13) abgestützt ist, die an der Innenwand der Hülse (1) vorgesehen ist und an ihrem Innenbord durch einen Führungskragen (14) der Stange (21) begrenzt ist.

11. Ausgießer nach einem der vorhergehenden Ansprüche, dadurch gekennzeichnet, daß der Stöpsel (20) einerseits durch einen Körper (20a), dessen Seitenfläche in der Schließposition dicht am Innenbord (10a) der Ausgießöffnung (10) anliegt, und andererseits durch einen Kopf (20b), der von der Hülse (1) nach außen absteht, gebildet ist.

12. Ausgießer nach Anspruch 11, dadurch gekennzeichnet, daß die Ausgießöffnung (10) ein kegelstumpfförmiges Profil entsprechend jenem des Körpers (20a) des Stöpsels (20) aufweist.

13. Ausgießer nach einem der Ansprüche 11 oder 12, dadurch gekennzeichnet, daß der Innenbord (10a) der Ausgießöffnung (10) mit einer Ringdichtung versehen ist, an der die Seitenfläche des Körpers des Stöpsels (20) bei Schließen desselben in dichte Anlage kommt.

14. Ausgießer nach einem der Ansprüche 11 bis 13, dadurch gekennzeichnet, daß die Hülse (1) ein spitzbogenförmiges Profil hat und der Kopf (20b) des Stöpsels (20) ein krummlinienförmiges Profil hat, dessen Krümmung so festgelegt ist, daß ein kontinuierlicher Eindruck eines spitzbogenförmigen Profils gewährleistet ist.

15. Ausgießer nach einem der vorhergehenden Ansprüche, dadurch gekennzeichnet, daß das Verbindungsende (11) der Hülse (1) an der Innenwand für die querlaufende Wand (22) einen Anschlag bildende Rippen (11a) aufweist.

16. Ausgießer nach einem der vorhergehenden Ansprüche, dadurch gekennzeichnet, daß die Stange (21) mit der querlaufenden Wand (22) verbunden ausgebildet ist, indem sie in einer diese Seite tragenden Klemmmuffe (24) eingesetzt ist.

17. Ausgießer nach einem der vorhergehenden Ansprüche, dadurch gekennzeichnet, daß er weiters eine abnehmbare Kappe (4) zum Übergreifen der Hülse (1) umfaßt, deren Spitze zur Gewährleistung der Dichtheit des Schließens mit ihrer Innenseite am Stöpsel (20) in Anlage kommt.

18. Ausgießer nach einem der vorhergehenden Ansprüche, dadurch gekennzeichnet, daß die querlaufende Wand (22) zum Behälter (R) hin durch einen Vorsprung (25) verlängert ist, der in einer in das Innere des Behälters ragenden Muffe (5) eingesetzt ist.
